# EUROPÄISCHE PATENTSCHRIFT

(11) **EP 3 776 620 B1**
(45) Veröffentlichungstag und Bekanntmachung des Hinweises auf die Patenterteilung: **31.08.2022**
(21) Anmeldenummer: 18716229.2
(22) Anmeldetag: 05.04.2018
(51) Int. Cl.: H01H 71/56, H01H 21/28, H01H 19/14, H01H 3/06, H01H 3/04

(54) **VORRICHTUNG ZUM BETÄTIGEN EINES UNTERBRECHERS**
DEVICE FOR ACTUATING A CIRCUIT-BREAKER
DISPOSITIF DESTINÉ À ACTIONNER UN INTERRUPTEUR

(43) Veröffentlichungstag der Anmeldung: 17.02.2021
(73) Patentinhaber: ABB Schweiz AG, 5400 Baden (CH)
(72) Erfinder: BREISCH, Sebastian, 69239 Neckarsteinach (DE); STAHL, Thomas, 74937 Spechbach (DE); KESBERGER, Markus, 67063 Ludwigshafen (DE); SCHMITT, Hans-Jürgen, 69493 Hirschberg (DE); KRAFT, Klaus, 69123 Heidelberg (DE); CIROVIC, Ivan, 68519 Viernheim (DE)
(74) Vertreter: Wesch, Arno
(86) Internationale Anmeldenummer: PCT/EP2018/058686
(87) Internationale Veröffentlichungsnummer: WO 2019/192697

(56) Entgegenhaltungen:
- EP-A1- 0 564 173
- EP-A1- 1 722 388
- EP-A1- 3 002 773
- WO-A1-2012/044873
- US-A- 3 911 235
- US-A- 5 286 935

## Beschreibung

Die Erfindung betrifft eine Vorrichtung zum Betätigen eines Unterbrechers, umfassend ein Griff-Eingangsmodul zum Einleiten einer Eingangsbewegung nach dem Oberbegriff des Patentanspruchs 1.

Die EP 0 564 173 A1 zeigt eine Vorrichtung der genannten Art mit einer Schienenverbindung, welche es ermöglicht Schienen in verschiedenen Positionen relativ zueinander zu fixieren, um Bewegungsübertragungseinrichtungen relativ zueinander variabel zu beabstanden.

In einer standardisierten Niederspannungsschaltanlage können verschiedene Arten von Unterbrechern implementiert sein, beispielsweise Leistungsschalter oder Lasttrennschalter, wobei die Implementierung von den vorgesehenen Anwendungen und den hieraus resultierenden elektrischen Anforderungen abhängt.

Diese Unterbrecher unterscheiden sich durch elektrische und mechanische Eigenschaften voneinander. Bezüglich der mechanischen Eigenschaften können die Unterbrecher in zwei Betriebsklassen aufgeteilt werden, nämlich in solche mit Hebelbetrieb oder solche mit Rotationsbetrieb bzw. Drehungsbetrieb.

In Abhängigkeit vom Betriebsmodus unterscheiden sich die Unterbrecher hinsichtlich des erforderlichen Betriebshubs, des Betriebswinkels, der Betriebskraft, des Betriebsdrehmoments, hinsichtlich der mechanischen äußeren Dimensionen und hinsichtlich ihrer mechanischen Schnittstelle voneinander.

Bei einer Niederspannungsschaltanlage wird üblicherweise vorausgesetzt, dass der Betrieb stets auf gleiche Weise erfolgt, dass nämlich eine händische Drehbewegung um 90° durch Betätigung eines Pistolengriffs vorgenommen wird.

Hierbei ist aber problematisch, dass eine definierte 90°-Eingangsbewegung in unterschiedliche Betriebshübe und Drehungen und sowohl an verschiedene Arbeitsorte als auch in verschiedene Betriebskräfte und Betriebsdrehmomente transformiert werden muss.

In der Praxis können viele Bewegungen notwendig sein, um einen Unterbrecher betriebstauglich zu bedienen. Insoweit besteht ein Bedarf nach einem Plattformkonzept für eine händische und vom Unterbrecher beabstandet mögliche Betätigung des Unterbrechers, wobei Bewegungen, deren Richtungen, Stärken und Reichweiten optional anpassbar sind.

Der Erfindung liegt daher die Aufgabe zugrunde, einen Unterbrecher möglichst individuell in Abhängigkeit von seiner Einbausituation und seinem Betriebsmodus zu bedienen.

Erfindungsgemäß wird die voranstehende Aufgabe durch eine Vorrichtung mit den Merkmalen des Patentanspruchs 1 gelöst. Danach ist die eingangs genannte Vorrichtung dadurch gekennzeichnet, dass ein Umlenkungsmodul zum Umlenken der Eingangsbewegung und ein Ausgangsmodul zum Übertragen der Eingangsbewegung auf einen Unterbrecher vorgesehen sind.

Erfindungsgemäß wird durch das hier beschriebene Konzept eine erforderliche händische Drehbewegung an die diesbezüglichen Anforderungen des jeweils individuellen Unterbrechers an seinem vorgegebenen Arbeitsort innerhalb der Schaltanlage angepasst.

Das Plattformkonzept erlaubt eine mechanische Transformation eines standardisierten händischen Bewegungseingangs, insbesondere einer 90°-Drehung, in andere Dreh- oder Kipphebelausgangsbewegungen. Die Transformation erlaubt es, ein gleiches Prinzip an einem vorgegebenen Arbeitsort des händisch zu bedienenden Eingangsgriffs, jedoch bei einer flexiblen Lokalisierung des Unterbrechers anzuwenden.

Hierdurch können Betriebshübe und Betriebskräfte für unterschiedliche Unterbrecher an den jeweiligen individuellen Arbeitsort eines Unterbrechers einfach durch Verwendung verschiedener individueller Komponenten angepasst werden. Die auszuführenden Bewegungen können an jeweils gegebene Anforderungen angepasst werden. Das Konzept umfasst erfindungsgemäß drei Arten von Untermodulen: Ein Griff-Eingangsmodul, ein Umlenkungsmodul und ein Ausgangsmodul.

Vorteilhaft überträgt das Ausgangsmodul einen linearen Betriebshub oder eine Drehung. So sind wahlweise ein Hebelbetrieb und ein Rotationsbetrieb bzw. Drehungsbetrieb an einem Unterbrecher ermöglicht.

Weiter vorteilhaft ist das Griff-Eingangsmodul um eine erste Achse drehbar, wodurch das Umlenkungsmodul um eine zweite Achse drehbar ist, die orthogonal zur ersten Achse orientiert ist, und ist durch die Drehung des Umlenkungsmoduls ein linearer Betriebshub oder eine Drehung des Ausgangsmoduls ausführbar. Das Griff-Eingangsmodul kann beispielsweise einen Drehungseingang des Bedieners in einen linearen Betriebshub transformieren, der auf das Umlenkungsmodul wirkt und dieses dreht. Das Umlenkungsmodul lenkt durch seine Drehung den eingehenden linearen Betriebshub bevorzugt um 90° um. Hierdurch ist das Verhältnis aus Eingangshub und Ausgangshub eins zu eins. In Abhängigkeit vom implementierten Unterbrecher ist entweder ein Drehungs-Ausgangsmodul erforderlich oder ein Hebel-Ausgangsmodul. Bei einem Hebel-Ausgangsmodul wird der eingehende lineare Betriebshub direkt in eine Linearbewegung umgewandelt, insbesondere für einen Hebelbetrieb.

Weiter vorteilhaft ist zwischen dem Griff-Eingangsmodul und dem Umlenkungsmodul mindestens eine Schub- und/ oder Druckstange angeordnet, welche über mindestens ein Kugelgelenk mit dem Griff-Eingangsmodul und/ oder dem Umlenkungsmodul verbunden ist. Durch ein Kugelgelenk können sowohl lineare Bewegungen als auch Schwenkbewegungen zuverlässig übertragen werden.

Vor diesem Hintergrund ist vorteilhaft zwischen dem Ausgangsmodul und dem Umlenkungsmodul mindestens eine Schub- und/ oder Druckstange angeordnet, welche über mindestens ein Kugelgelenk mit dem Ausgangsmodul und/ oder dem Umlenkungsmodul verbunden ist. Alternativ oder zusätzlich ist das Ausgangsmodul durch die Schub- und/ oder Druckstange gebildet. Zwischen den Untermodulen übertragen übliche Stangen mit Kugelgelenken, beispielsweise nach Art eines Drosselklappengestänges, oder Schubstangen und Druckstangen mit Kugelgelenken eine Bewegung.

Es ist mindestens ein Hebel vorgesehen, dessen kinematische Hebellänge variabel einstellbar ist. Hierdurch ist ein effektiv wirksamer Hebelarm variabel wählbar. Eine kinematisch wesentliche Variable stellt die Länge des Griffs des Griff-Eingangsmoduls dar. Da maximale Werte für die Betriebskräfte bei einer bestimmten Standardausführung vorgegeben sind, kann die Länge beispielsweise eines Pistolengriffs das Betriebsdrehmoment einstellen. Zur Modifizierung des Betriebsdrehmoments kann mindestens ein bestimmter einstellbarer Hebel, insbesondere ein universeller Hebel, verwendet werden, der hier beschrieben wird. Eine Option stellt die Verwendung eines universell verwendbaren ("one fits all") und anpassbaren Hebels dar, welcher erlaubt, die beschriebene Anpassung von Bewegungen vorzunehmen.

Eine mechanische Eigenschaft, die es anzupassen gilt, ist die kinematische Hebellänge des Hebels. Die kinematische Hebellänge ist vorteilhaft als die Entfernung zwischen dem Zentrum eines, insbesondere mehrzahnigen oder mehreckigen, beispielsweise quadratischen oder sechseckigen oder achteckigen, Hauptschafts und dem Zentrum eines Kugelgelenks definiert. Der Hebel ist hinsichtlich dieser Entfernung oder hinsichtlich seiner Länge zur Schnittstelle des Kugelgelenks variabel einstellbar.

Es ist bzw. sind innerhalb des Hebels ein Gleitstück und/ oder ein Schnittstellenelement für ein Kugelgelenk aufgenommen, welches bzw. welche in mehreren Arbeitsstellungen diskret oder kontinuierlich fixierbar ist bzw. sind. Das Fixieren oder Einstellen der kinematischen Hebellänge ist durch eine Schraube möglich.

Weiter vorteilhaft ist bzw. sind das Gleitstück und/ oder das Schnittstellenelement in drei Arbeitsstellungen fixierbar. So sind verschiedene Arbeitsstellungen für bestimmte Unterbrecherverwendungen vorgesehen. Hierdurch ist es auch möglich, eine Arbeitsstellung direkt auf dem Griff-Eingangsmodul anzuzeigen. Des Weiteren ist es möglich, Unterbrecher an optimierten Arbeitsorten innerhalb von Modulen, insbesondere von Schubmodulen, zu platzieren. Dies führt zu geringeren Größen der Module und zu verbesserter thermischer Leistungsfähigkeit der Unterbrecher innerhalb einer Schaltanlage. Insgesamt können Kosten gespart und kann eine kompaktere Schaltanlage realisiert werden.

Vorteilhaft ist das Griff-Eingangsmodul über den Hebel mittelbar oder unmittelbar mit dem Umlenkungsmodul zur Übertragung von Bewegung verbunden. Alternativ oder zusätzlich überträgt das Umlenkungsmodul mittelbar oder unmittelbar auf einen weiteren Hebel Bewegung, wobei der weitere Hebel mit dem Ausgangsmodul verbunden ist. So können mehrere Hebelarme an verschiedenen Arbeitsorten geeignet eingestellt werden, um Bewegungen geeignet zu übertragen. Vor diesem Hintergrund ist denkbar, dass der weitere Hebel einstückig mit dem Ausgangsmodul ausgebildet oder integral mit diesem ausgebildet ist.

Weiter vorteilhaft umfasst eine Niederspannungsschaltanlage eine Vorrichtung der hier beschriebenen Art und einen Unterbrecher, auf den das Ausgangsmodul zur Betätigung einwirkt.

Die hier beschriebene Vorrichtung kann auch in oder gemeinsam mit Sicherungsschaltern, Lasttrennschaltern, sowohl im Wechselstrombetrieb als auch um Gleichstrombetrieb, Übertragungsschaltern und Übergangsschaltern verwendet werden.

Die Verwendung eines universellen Hebels oder anderer ähnlicher universeller Teile kann zu einer weiteren Vereinfachung im Hinblick auf Fertigung und Lagerhaltung führen.

In der Zeichnung zeigen
- Fig. 1: eine perspektivische Ansicht einer Vorrichtung, welche ein Griff-Eingangsmodul, ein Umlenkungsmodul, ein Drehungs-Ausgangsmodul und Schub- und Druckstangen mit Kugelgelenken umfasst, wobei mindes-tens ein einstellbarer Hebel mit dem Griff-Eingangsmodul und einer ersten Schub- und Druckstange verbunden ist,
- Fig. 2: eine detaillierte Darstellung des einstellbaren Hebels mit einem Schnitt-stellenelement für ein Kugelgelenk einer Schub- und Druckstange, wobei dargestellt ist, dass eine kinematische Hebellänge als die Entfernung zwi-schen dem Zentrum einer Aufnahme eines quadratischen Hauptschafts des Griff-Eingangsmoduls und dem Zentrum des Schnittstellenelements definiert ist,
- Fig. 3: zeigt das Griff-Eingangsmodul, welches einen Pistolengriff aufweist und mit dem einstellbaren Hebel gemäß Fig. 2 verbunden ist, wobei der quad-ratische Hauptschaft des Griff-Eingangsmoduls in seiner Aufnahme im Hebel aufgenommen ist,
- Fig. 4: eine detaillierte Darstellung des einstellbaren Hebels gemäß Fig. 2, wobei ein Gleitstück dargestellt ist, das innerhalb des Hebels aufgenommen ist, und wobei eine Schraube zur Einstellung dargestellt ist,
- Fig. 5: eine weitere detaillierte Darstellung des einstellbaren Hebels gemäß Fig. 2, wobei Mittel zur definierten Einstellung von Arbeitsstellungen dargestellt sind, die als gerundete Rastflächen ausgebildet sind,
- Fig. 6: eine schematische Darstellung der Abhängigkeit der linearen Betriebshü-be von der kinematischen Hebellänge während einer Drehung um 90°,
- Fig. 7: eine schematische Darstellung eines Hebelbetriebs, mit welchem ein line-arer Betriebshub einhergeht, und
- Fig. 8: eine schematische Ansicht von Untermodulen, die in der Vorrichtung zu-sammenwirken.

Fig. 1 zeigt anhand einer schematisch dargestellten Niederspannungsschaltanlage, die einen Unterbrecher 1 umfasst, schematisch eine Vorrichtung zum Betätigen des Unterbrechers 1.

Die Vorrichtung umfasst ein Griff-Eingangsmodul 2 zum Einleiten einer Eingangsbewegung. Es ist ein Umlenkungsmodul 3 zum Umlenken der Eingangsbewegung und ein Ausgangsmodul 4 zum Übertragen der Eingangsbewegung auf den Unterbrecher 1 vorgesehen. Das Ausgangsmodul 4 überträgt hier eine Drehung zur Betätigung des Unterbrechers 1.

Das Griff-Eingangsmodul 2 ist um eine erste Achse drehbar, wodurch das Umlenkungsmodul 3 um eine zweite Achse drehbar ist, die orthogonal zur ersten Achse orientiert ist. Durch Drehung des Griff-Eingangsmoduls 2 wird ein linearer Eingangshub erzeugt, der das stabförmige Umlenkungsmodul 3 anschiebt und dabei dreht.

Durch die Drehung wird der lineare Eingangshub um 90° umgelenkt und kann so als linearer Ausgangshub auf das Ausgangsmodul 4 wirken. Da das Ausgangsmodul 4 hier mit einem Hebel 8 verbunden ist, wird der lineare Ausgangshub in eine Drehung umgewandelt, welche den Unterbrecher 1 betätigt. Durch die Drehung des Umlenkungsmoduls 3 wird ein linearer Betriebshub in eine Drehung des Ausgangsmoduls 4 umgewandelt.

Zwischen dem Griff-Eingangsmodul 2 und dem Umlenkungsmodul 3 ist eine Schub-und Druckstange 5 angeordnet, welche über zwei Kugelgelenke 19 mit dem Griff-Eingangsmodul 2 und dem Umlenkungsmodul 3 verbunden ist.

Zwischen dem Ausgangsmodul 4 und dem Umlenkungsmodul 3 ist eine weitere Schub- und Druckstange 6 angeordnet, welche über ein Kugelgelenk 19 mit dem Umlenkungsmodul 3 verbunden ist. Das Ausgangsmodul 4 ist durch die Schub- und Druckstange 6 gebildet.

Zwischen den Untermodulen 2, 3, 4 übertragen insoweit Schub- und Druckstangen 5, 6 mit Kugelgelenken 19 Bewegungen, um einen Drehungseingang des Bedieners, bevorzugt um 90°, in unterschiedliche Betriebshübe und Drehungen und sowohl an verschiedene Arbeitsorte als auch in verschiedene Betriebskräfte und Betriebsdrehmomente zu transformieren. Dies wird durch einstellbare Hebel 7, 8 ermöglicht.

Das Griff-Eingangsmodul 2 ist über den ersten Hebel 7 mit dem Umlenkungsmodul 3 zur Übertragung von Bewegung verbunden. Das Griff-Eingangsmodul 2 ist hierzu mit dem ersten Hebel 7 verbunden, wobei der erste Hebel 7 über ein Kugelgelenk 19 mit der ersten Druck- und Schubstange 5 an einem Ende verbunden ist. Die Druck- und Schubstange 5 ist an ihrem anderen Ende mit dem Umlenkungsmodul 3 verbunden. Dort liegt sie an einer Art Flansch an.

Das Umlenkungsmodul 3 überträgt mittelbar auf einen weiteren Hebel 8 Bewegung, wobei der weitere Hebel 8 mit dem Ausgangsmodul 4 verbunden ist. Das Umlenkungsmodul 3 ist mit einer weiteren Druck- und Schubstange 6 an deren einem Ende verbunden. Hierzu dient eine Art Flansch. Das andere Ende der Druck- und Schubstange 6 ist mit dem weiteren Hebel 8 verbunden. Der weitere Hebel 8 ist drehfest mit einem Schaft 20 des Unterbrechers 1 verbunden. Durch Drehung des Hebels 8 wird der Schaft 20 gedreht und der Unterbrecher 1 betätigt.

Fig. 2 zeigt einen solchen Hebel 7, 8, dessen kinematische Hebellänge 9 variabel einstellbar ist. Innerhalb des Hebels 8 sind ein Gleitstück 12 und ein Schnittstellenelement 10 für ein Kugelgelenk 19 aufgenommen, welche in mehreren Arbeitsstellungen diskret oder kontinuierlich fixierbar ist bzw. sind. Das Gleitstück 12 und das Schnittstellenelement 10 sind in drei Arbeitsstellungen fixierbar. Es sind konkret zwei Hebel 7, 8 vorgesehen, deren kinematische Hebellänge 9 variabel einstellbar ist.

Fig. 1 zeigt, dass der weitere Hebel 8 an einem Ende der Schub- und Druckstange 6 angeordnet ist und gemeinsam mit diesem Ende das Ausgangsmodul 4 bilden kann, wobei der Hebel 8 mit seinem anderen Ende am Unterbrecher 1 angelenkt ist. Der Abstand zweier angelenkter Zentren des zweiten Hebels 8 bildet die kinematische Hebellänge 9.

Fig. 1 bis 3 zeigen, dass eine wesentliche Größe oder Variable die Länge des Griffs 11 darstellt. Da maximale Werte für Betriebskräfte bei einer bestimmten Standardausführung gegeben sind, kann die Länge des Griffs 11, der hier als Pistolengriff ausgestaltet ist, das Betriebsdrehmoment einstellen. Hierfür kann ein bestimmter einstellbarer Hebel 7, 8, insbesondere ein universeller Hebel, verwendet werden.

Fig. 2 und 3 zeigen, dass die mechanische Eigenschaft, die es anzupassen gilt, die kinematische Hebellänge 9 des Hebels 7, 8 ist. Die kinematische Hebellänge 9 ist als die Entfernung zwischen dem Zentrum des quadratischen Hauptschafts 17 oder Schafts 20 und dem Zentrum 18 des Schnittstellenelements 10 für das Kugelgelenk 19 definiert. Der Hebel 7, 8 ist hinsichtlich seiner effektiv wirksamen Länge zum Kugelgelenk 19 variabel einstellbar. Das Einstellen ist durch eine Schraube 13 händisch möglich. Ein Gleitstück 12 ist innerhalb des Hebels 7, 8 angeordnet.

Fig. 3 zeigt das Griff-Eingangsmodul 2, welches einen Pistolengriff aufweist und mit einem einstellbaren Hebel 7 verbunden ist.

Fig. 4 zeigt eine detaillierte Darstellung des einstellbaren Hebels 7, 8 gemäß Fig. 2, wobei das Gleitstück 12 dargestellt ist, das innerhalb des Hebels 7, 8 aufgenommen ist, und wobei eine Schraube 13 zur Einstellung dargestellt ist. Innerhalb des Hebels 7, 8 ist das Gleitstück 12 für ein Kugelgelenk 19, nämlich das Schnittstellenelement 10, aufgenommen, welches an mehreren Arbeitsstellungen diskret kontinuierlich fixierbar ist.

Fig. 5 zeigt eine weitere detaillierte Darstellung des einstellbaren Hebels 7, 8 gemäß Fig. 2, wobei Mittel zur definierten Einstellung von Arbeitsstellungen dargestellt sind, die als gerundete Rastflächen 14 ausgebildet sind. Das Schnittstellenelement 10 ist in drei Arbeitsstellungen fixierbar. Fig. 5 zeigt, dass verschiedene Arbeitsstellungen für bestimmte Unterbrecherverwendungen vorgesehen. Konkret sind drei Arbeitsstellungen vorgesehen.

Fig. 6 zeigt eine schematische Darstellung der Abhängigkeit der linearen Betriebshübe von der kinematischen Hebellänge 9 während einer Drehung um 90°. Fig. 6 zeigt, dass durch Anpassung der kinematischen Hebellänge "x1 bis x3" verschiedene lineare Betriebshübe "s1 bis s3" erreicht werden können. Der hohle Pfeil repräsentiert die Betriebskraft. Die Drehung erfolgt um das Zentrum 21 des Hauptschafts 17.

Fig. 7 zeigt schematisch, dass das Griff-Eingangsmodul 2 einen Drehungseingang 15 des Bedieners in einen linearen Betriebshub 16 umwandelt. Das Umlenkungsmodul 3 lenkt den linearen Betriebshub 16 um 90° um. Hierdurch ist das Verhältnis aus Eingangshub und Ausgangshub eins zu eins.

In Abhängigkeit vom implementierten Unterbrecher 1 ist entweder ein Drehungs-Ausgangsmodul 4 erforderlich oder ein Hebel-Ausgangsmodul. Bei einem Hebel-Ausgangsmodul wird der eingehende lineare Betriebshub direkt in eine Linearbewegung umgewandelt, insbesondere für einen Hebelbetrieb.

Fig. 8 zeigt eine schematische Ansicht von Untermodulen 2, 3, 4, die in der Vorrichtung zusammenwirken. Es ist schematisch dargestellt, dass eine vom Umlenkungsmodul 3 zum Ausgangsmodul 4 übertragene Bewegung in zwei Bewegungen transformiert werden kann, nämlich in eine Drehbewegung oder Rotationsbewegung und in eine Hebelbewegung oder Linearbewegung.

In der unteren Ansicht der Fig. 8 ist schematisch dargestellt, dass ein Drehungseingang 15 in verschiedene Betriebshübe, verschiedene Betriebskräfte und verschiedene Drehmomente transformiert wird, welche von oben nach unten durch Rechtecke dargestellt sind. Die Übertragungsrate der Betriebskräfte und Drehmomente ist eins zu eins. Sie werden am Ende als Hebelbewegung oder Drehbewegung, bevorzugt um 90°, ausgegeben.

**Bezugszeichenliste**

| | |
|---|---|
| 1 | Unterbrecher |
| 2 | Griff-Eingangsmodul |
| 3 | Umlenkungsmodul |
| 4 | Ausgangsmodul |
| 5 | Schub- und Druckstange |
| 6 | Schub- und Druckstange |
| 7 | Hebel |
| 8 | Hebel |
| 9 | Kinematische Länge |
| 10 | Schnittstellenelement |
| 11 | Griff von 2 |
| 12 | Gleitstück |
| 13 | Schraube |
| 14 | Rastflächen |
| 15 | Drehungseingang |
| 16 | Betriebshub |
| 17 | Hauptschaft |
| 18 | Zentrum des Schnittstellenelements |
| 19 | Kugelgelenk |
| 20 | Schaft von 1 |
| 21 | Zentrum von 17 |

## Patentansprüche

1. Vorrichtung zum Betätigen eines Unterbrechers (1), umfassend ein Griff-Eingangsmodul (2) zum Einleiten einer Eingangsbewegung,
wobei ein Umlenkungsmodul (3) zum Umlenken der Eingangsbewegung und ein Ausgangsmodul (4) zum Übertragen der Eingangsbewegung auf einen Unterbrecher (1) vorgesehen sind und wobei mindestens ein Hebel (7, 8) vorgesehen ist, dessen kinematische Hebellänge (9) variabel einstellbar ist,
**dadurch gekennzeichnet, dass** innerhalb des Hebels (7, 8) ein Gleitstück (12) und/ oder ein Schnittstellenelement (10) für ein Kugelgelenk (19) aufgenommen ist bzw. sind, welches bzw. welche in mehreren Arbeitsstellungen diskret oder kontinuierlich fixierbar ist bzw. sind.

2. Vorrichtung nach Anspruch 1, **dadurch gekennzeichnet, dass** das Ausgangsmodul (4) einen linearen Betriebshub (16) oder eine Drehung überträgt.

3. Vorrichtung nach Anspruch 1 oder 2, **dadurch gekennzeichnet, dass** das Griff-Eingangsmodul (2) um eine erste Achse drehbar ist, wodurch das Umlenkungsmodul (3) um eine zweite Achse drehbar ist, die orthogonal zur ersten Achse orientiert ist, und dass durch die Drehung des Umlenkungsmoduls (3) ein linearer Betriebshub oder eine Drehung des Ausgangsmoduls (4) ausführbar ist.

4. Vorrichtung nach einem der voranstehenden Ansprüche, **dadurch gekennzeichnet, dass** zwischen dem Griff-Eingangsmodul (2) und dem Umlenkungsmodul (3) mindestens eine Schub- und/ oder Druckstange (5) angeordnet ist, welche über mindestens ein Kugelgelenk mit dem Griff-Eingangsmodul (2) und/ oder dem Umlenkungsmodul (3) verbunden ist.

5. Vorrichtung nach einem der voranstehenden Ansprüche, **dadurch gekennzeichnet, dass** zwischen dem Ausgangsmodul (4) und dem Umlenkungsmodul (3) mindestens eine Schub- und/ oder Druckstange (6) angeordnet ist, welche über mindestens ein Kugelgelenk mit dem Ausgangsmodul (4) und/ oder dem Umlenkungsmodul (3) verbunden ist, und/ oder dass das Ausgangsmodul (4) durch die Schub- und/ oder Druckstange (6) gebildet ist.

6. Vorrichtung nach einem der voranstehenden Ansprüche, **dadurch gekennzeichnet, dass** das Gleitstück (12) und/ oder das Schnittstellenelement (10) in drei Arbeitsstellungen fixierbar ist bzw. sind.

7. Vorrichtung nach einem der voranstehenden Ansprüche, **dadurch gekennzeichnet, dass** das Griff-Eingangsmodul (2) über den Hebel (7) mittelbar oder unmittelbar mit dem Umlenkungsmodul (3) zur Übertragung von Bewegung verbunden ist und/ oder dass das Umlenkungsmodul (3) mittelbar oder unmittelbar auf einen weiteren Hebel (8) Bewegung überträgt, wobei der weitere Hebel (8) mit dem Ausgangsmodul (4) verbunden ist.

8. Niederspannungsschaltanlage, umfassend eine Vorrichtung nach einem der voranstehenden Ansprüche und einen Unterbrecher (1), auf den das Ausgangsmodul (4) zur Betätigung einwirkt.

## Claims

1. Device for actuating a circuit-breaker (1), comprising a handle input module (2) for introducing an input movement, wherein a deflection module (3) for deflecting the input movement and an output module (4) for transmitting the input movement to a circuit-breaker (1) are provided, and wherein at least one lever (7, 8) is provided, of which the dynamic lever length (9) is variably adjustable,
**characterized in that** a sliding piece (12) and/or an interface element (10) for a ball joint (19) which can be fixed discretely or continuously in a plurality of operating positions is/are accommodated within the lever (7, 8).

2. Device according to Claim 1, **characterized in that** the output module (4) transmits a linear operating stroke (16) or a rotation.

3. Device according to Claim 1 or 2, **characterized in that** the handle input module (2) can be rotated about a first axis, as a result of which the deflection module (3) can be rotated about a second axis, which is oriented orthogonally relative to the first axis, and **in that** a linear operating stroke or a rotation of the output module (4) can be carried out by the rotation of the deflection module (3).

4. Device according to one of the preceding claims, **characterized in that** at least one push and/or pressure rod (5), which is connected to the handle input module (2) and/or to the deflection module (3) via at least one ball joint, is arranged between the handle input module (2) and the deflection module (3).

5. Device according to one of the preceding claims, **characterized in that** at least one push and/or pressure rod (6), which is connected to the output module (4) and/or to the deflection module (3) via at least one ball joint, is arranged between the output module (4) and the deflection module (3), and/or **in that** the output module (4) is formed by the push and/or pressure rod (6).

6. Device according to one of the preceding claims, **characterized in that** the sliding piece (12) and/or the interface element (10) can be fixed in three operating positions.

7. Device according to one of the preceding claims, **characterized in that** the handle input module (2) is connected indirectly or directly to the deflection module (3) via the lever (7) for the transmission of movement, and/or **in that** the deflection module (3) transmits movement indirectly or directly to a further lever (8), wherein the further lever (8) is connected to the output module (4).

8. Low voltage switching system, comprising a device according to one of the preceding claims and a circuit-breaker (1) on which the output module (4) acts for the actuation.

## Revendications

1. Dispositif d'actionnement d'un disjoncteur (1), ledit dispositif d'actionnement comprenant un module d'entrée de manette (2) destiné à déclencher un mouvement d'entrée, un module de déviation (3) destiné à dévier le mouvement d'entrée et un module de sortie (4) destiné à transmettre le mouvement d'entrée à un disjoncteur (1) et au moins un levier (7, 8) étant prévu dont la longueur de levier cinématique (9) est réglable de manière variable,
**caractérisé en ce qu'**une pièce coulissante (12) et/ou un élément d'interface (10) destiné à une articulation à rotule (19), lesquels sont ou peuvent être fixés de manière discrète ou continue dans plusieurs positions de travail, sont logés à l'intérieur du levier (7, 8).

2. Dispositif selon la revendication 1, **caractérisé en ce que** le module de sortie (4) transmet une course de fonctionnement linéaire (16) ou une rotation.

3. Dispositif selon la revendication 1 ou 2, **caractérisé en ce que** le module d'entrée de manette (2) est mobile en rotation sur un premier axe, ce qui permet au module de déviation (3) d'être mobile en rotation sur un deuxième axe orienté orthogonalement au premier axe, et **en ce que** la rotation du module de déviation (3) permet une course de fonctionnement linéaire ou une rotation du module de sortie (4).

4. Dispositif selon l'une des revendications précédentes, **caractérisé en ce qu'**au moins une tige de poussée et/ou de pression (5), qui est reliée au module d'entrée de manette (2) et/ou au module de déviation (3) par le biais d'au moins une articulation à rotule, est reliée entre le module d'entrée de manette (2) et le module de déviation (3).

5. Dispositif selon l'une des revendications précédentes, **caractérisé en ce qu'**au moins une tige de poussée et/ou de pression (6), qui est reliée au module de sortie (4) et/ou au module de déviation (3) par le biais d'au moins une articulation à rotule, est disposée entre le module de sortie (4) et le module de déviation (3), et/ou **en ce que** le module de sortie (4) est formé par la tige de poussée et/ou de pression (6).

6. Dispositif selon l'une des revendications précédentes, **caractérisé en ce que** la pièce coulissante (12) et/ou l'élément d'interface (10) sont ou peuvent être fixés dans trois positions de travail.

7. Dispositif selon l'une des revendications précédentes, **caractérisé en ce que** le module d'entrée de manette (2) est relié directement ou indirectement au module de déviation (3) par le biais du levier (7) pour transmettre le mouvement et/ou **en ce que** le module de déviation (3) transmet le mouvement directement ou indirectement à un autre levier (8), l'autre levier (8) étant relié au module de sortie (4).

8. Installation à basse tension comprenant un dispositif selon l'une des revendications précédentes et un disjoncteur (1) sur lequel le module de sortie (4) agit pour l'actionnement.
